# EUROPÄISCHE PATENTSCHRIFT

(11) **EP 0 816 255 B1**
(45) Veröffentlichungstag und Bekanntmachung des Hinweises auf die Patenterteilung: **11.07.2001**
(21) Anmeldenummer: 97106318.5
(22) Anmeldetag: 17.04.1997
(51) Int. Cl.: B65D 83/48

(54) **Ventil für einen Druckgasbehälter**
Valve for a pressurized container
Valve pour récipient pressurisé

(30) Priorität: 26.06.1996 DE 19625543
(43) Veröffentlichungstag der Anmeldung: 07.01.1998
(73) Patentinhaber: Wella Aktiengesellschaft, 64274 Darmstadt (DE)
(72) Erfinder: Hildebrandt, Bodo, 64560 Riedstadt (DE)

(56) Entgegenhaltungen:
- EP-A- 0 484 713
- WO-A-89/08062
- DE-A- 1 425 727
- DE-A- 1 952 458
- US-A- 4 887 743

## Beschreibung

Die Erfindung betrifft ein Ventil nach der Gattung des Oberbegriffs des Anspruchs 1.

Ein derartiges Ventil ist beispielsweise aus der DE-19 52 458-A1 vorbekannt. Dadurch, daß das Ventil im Wesentlichen aus Kunststoff besteht, wird eine Korrosion des Ventils durch eine korrodierende Flüssigkeit, zum Beispiel durch eine peroxidhaltige Flüssigkeit (Haarfärbeprodukt), verhindert. Hierbei ist ein Abgabestutzen und ein Befestigungskragen mittels einer Druckfeder einteilig verbunden. Eine Abstimmung der Druckfeder auf erforderliche Stellkräfte ist nur durch eine kostenintensive Werkzeugänderung oder Werkzeugneuherstellung möglich.

Der Gegenstand des Anspruchs 1 unterscheidet sich davon dadurch, daß der Abgabestutzen von einem Zylinderteil (Schlauchteil) aus Elastomer umschlossen ist, der eine nach oben hin als eine Druckfeder wirkende Verlängerung aufweist. Dadurch können kostengünstig entsprechende Halbzeuge verwendet werden. Eine weitere vorteilhafte Weiterbildung der Erfindung geht aus dem Unteranspruch hervor.

Eine weitere korrosionsverhindernde Maßnahme ergibt sich daraus, daß der Druckgasbehälter aus Kunststoff besteht. Dies hat den Vorteil, daß auf ein ansonsten mit einem Schutzlack beschichteten Metalldruckgasbehälter oder auf einen Glasdruckbehälter verzichtet werden kann.

Die Erfindung wird anhand eines Ausführungsbeispieles näher erläutert.

In der Figur 1 ist ein Ventil 1 für einen Druckgasbehälter 2 mit einem einer Behältermündung 3 angeordneten Befestigungskragen 4, und einem Behältermündungsrand 5 mit einer Dichtung 6 dargestellt. Das Ventil 1 weist ein Ventilgehäuse 7 und einen aus Kunststoff bestehenden federbelasteten Abgabestutzen 8 mit einem Austrittskanal 9 auf. Das Ventilgehäuse 7 besteht aus Kunststoff und ist einteilig mit einem Flansch 10 versehen, der vom Befestigungskragen 4 aufgenommen ist zum flüssigkeits- und druckgasdichten Aufliegen auf den Behältermündungsrand 5. Das Ventil 1 ist nach Art eines Kolbenschiebers vorgesehen, wobei der Abgabestutzen 8 im unteren Endbereich 12 mit mindestens einem Querkanal 13, 13.1 versehen ist. Der Abgabestutzen 8 ist von einem Zylinderteil 14 (Schlauchteil) aus Elastomer umschlossen, der eine nach oben hin als eine Druckfeder wirkende Verlängerung 11 aufweist.

Das aus einem Elastomer bestehende Zylinderteil 14 weist besonders gute Dichteigenschaften auf (Toleranzausgleich). Das hier dargestellte Dosierventil 1 ist für ein kopfstehendes Applizieren von beispielsweise Schaum vorgesehen. Für ein kopfaufstehendes Applizieren ist das Ventilgehäuse 7 lediglich mit einer nicht dargestellten Steigrohraufnahme und einem dazu angepaßten Steigrohr zu versehen

Der Abgabestutzen 8 ist mit einer oberen Hubbegrenzung mit dem Befestigungskragen 4 kraftschlüssig verbunden. Wie gestrichelt angedeutet, kann zur unteren Hubbegrenzung ein unterer Anschlag 17 vorgesehen werden.

### Bezugszeichenliste

- 1: Ventil
- 2: Druckgasbehälter
- 3: Behältermündung
- 4: Befestigungskragen
- 5: Behältermündungsrand
- 6: Dichtung
- 7: Ventilgehäuse
- 8: Abgabestutzen
- 9: Austrittskanal
- 10: Flansch
- 11: Verlängerung
- 12: Unterer Endbereich
- 13, 13.1: Querkanal
- 14: Zylinderteil
- 17: Anschlag

## Patentansprüche

1. Ventil (1) für einen Druckgasbehälter (2) mit einem an einer Behältermündung (3) angeordneten Befestigungskragen (4), und einem Behältermündungsrand (5) mit einer Dichtung (6), wobei das Ventil (1) ein Ventilgehäuse (7) und einen aus Kunststoff bestehenden federbelasteten Abgabestutzen (8) mit einem Austrittskanal (9) aufweist, wobei das Ventilgehäuse (7) aus Kunststoff besteht und einteilig mit einem Flansch (10) versehen ist, der vom Befestigungskragen (4) aufgenommen ist zum flüssigkeits- und druckgasdichten Aufliegen auf den Behältermündungsrand (5), wobei das Ventil (1) nach Art eines Kolbenschiebers vorgesehen ist, und wobei der Abgabestutzen (8) im unteren Endbereich (12) mit mindestens einem Querkanal (13, 13.1) versehen ist, dadurch gekennzeichnet, daß der Abgabestutzen (8) von einem Zylinderteil (14) aus Elastomer umschlossen ist, der eine nach oben hin als eine Druckfeder wirkende Verlängerung (11) aufweist.

2. Dosierventil nach Anspruch 1, dadurch gekennzeichnet, daß er auf einem Druckgasbehälter (2) aus Kunststoff befestigt ist.

## Claims

1. A valve (1) for a compressed-gas container (2), having a fastening collar (4) arranged on a container opening (3) and a container-opening edge (5) with a seal (6), wherein the valve (1) has a valve housing (7) and a spring-loaded discharge nozzle (8) consisting of plastics material and having an outlet duct (9), wherein the valve housing (7) consists of plastics material and is provided integrally with a flange (10) held by the fastening collar (4) in order to rest on the container-opening edge (5) in a sealed manner with respect to fluid and compressed gas, wherein the valve (1) is provided in the manner of a piston slide valve, and wherein the discharge nozzle (8) is provided in the lower end region (12) thereof with at least one transverse duct (13, 13.1), **characterized in that** the discharge nozzle (8) is surrounded by a cylinder part (14) of elastomer material having an extension (11) acting upwards as a compression spring.

2. A valve according to Claim 1, **characterized in that** it is secured to a compressed-gas container (2) of plastics material.

## Revendications

1. Soupape (1) pour un récipient (2) de gaz sous pression comportant une collerette de fixation (4) disposée à une embouchure (3) du récipient, ainsi qu'un bord (5) de l'embouchure du récipient, avec une garniture d'étanchéité (6), la soupape (1) comportant un boîtier (7) et une tubulure (8) en matière plastique soumise à l'action d'un ressort pour les gaz d'échappement avec un canal de sortie (9), le boîtier (7) de la soupape étant en matière plastique et pourvu d'un seul tenant d'une bride (10) qui est reçue par la collerette de fixation (4) pour reposer de manière étanche aux liquides et aux gaz sous pression, sur le bord (5) de l'embouchure du récipient, la soupape (1) étant prévue à la manière d'un tiroir à piston, et la tubulure (8) des gaz d'échappement étant pourvue dans la zone terminale (12) inférieure d'au moins un canal transversal (13, 13.1), caractérisée en ce que la tubulure (8) des gaz d'échappement est entourée par un élément cylindrique (14) en élastomère qui présente un prolongement (11) agissant vers le haut en tant que ressort de compression.

2. Soupape de dosage selon la revendication 1, caractérisée en ce qu'elle est fixée sur un récipient (2) de gaz sous pression en matière plastique.
